# EUROPÄISCHE PATENTSCHRIFT

(11) **EP 3 004 783 B1**
(45) Veröffentlichungstag und Bekanntmachung des Hinweises auf die Patenterteilung: **17.04.2019**
(21) Anmeldenummer: 14741505.3
(22) Anmeldetag: 02.06.2014
(51) Int. Cl.: F41A 23/28, F41A 23/48, F41A 23/58

(54) **WAFFENPLATTFORM UND VERFAHREN ZUM BETRIEB EINER WAFFENPLATTFORM**
WEAPONS PLATFORM AND METHOD FOR OPERATING A WEAPONS PLATFORM
PLATEFORME D'ARME ET PROCÉDÉ DE FONCTIONNEMENT D'UNE PLATEFORME D'ARMES

(30) Priorität: 04.06.2013 DE 102013105733
(43) Veröffentlichungstag der Anmeldung: 13.04.2016
(73) Patentinhaber: Krauss-Maffei Wegmann GmbH & Co. KG, 80997 München (DE)
(72) Erfinder: CREDE, Volker, 34127 Kassel (DE); RACZEK, Matthias, 34127 Kassel (DE); CZOK, Matthias, 34127 Kassel (DE)
(74) Vertreter: Feder Walter Ebert
(86) Internationale Anmeldenummer: PCT/DE2014/100184
(87) Internationale Veröffentlichungsnummer: WO 2014/194888

(56) Entgegenhaltungen:
- WO-A1-03/025494
- DE-C- 66 825
- DE-C- 79 826

## Beschreibung

Die Erfindung betrifft eine Waffenplattform gemäß dem Oberbegriff des Patentanspruchs 1. Ferner betrifft die Erfindung ein militärisches Fahrzeug mit einer solchen Waffenplattform und ein Verfahren zum Betrieb einer Waffenplattform.

Derartige Waffenplattformen werden üblicherweise im militärischen Bereich eingesetzt und weisen einen Unterbau auf, auf welchem eine in Azimut und Elevation richtbare Waffe, beispielsweise ein Artilleriegeschütz, eine Haubitze oder ein Raketenwerfer, angeordnet ist. Zum Schutz militärischer Einrichtungen wie z. B. Feldlagern werden in der Regel stationäre Waffenplattformen eingesetzt, welche dauerhaft an ihrem Einsatzort verbleiben. Darüber hinaus sind Waffenplattformen bekannt, welche insofern mobil ausgebildet sind, als dass sie beispielsweise an Bord eines Trägerfahrzeugs von einem Einsatzort zum nächsten verbracht werden können. Solche mobilen Waffenplattformen können oftmals auch direkt von dem Trägerfahrzeug aus verwendet werden, d.h. ohne die Waffenplattform von dem Trägerfahrzeug abzusetzen.

Da bei der Auslösung der Waffe erhebliche Abschussreaktionskräfte entstehen, welche die Waffenplattform und ggf. das Trägerfahrzeug in Schwingung oder sogar in Bewegung versetzen können, müssen derartige Waffenplattformen über geeignete Abstützvorrichtungen gegenüber dem Untergrund abgestützt werden. Zur Abstützung solcher Waffenplattformen haben sich hydraulische Abstützvorrichtungen bewährt, welche in verschiedenen Bauformen verwendet werden.

So sind zum einen Abstützvorrichtungen mit hydraulisch ausfahrbaren Teleskopstützen bekannt, welche in eine Abstützstellung abgesenkt werden und dabei die Waffenplattform und ggf. das Trägerfahrzeug vom Untergrund abheben. Diese bringen jedoch den Nachteil mit sich, dass sämtliche in den Untergrund zu leitenden Kräfte von den hydraulischen Teleskopstütze aufgenommen werden müssen.

Im militärischen Einsatzbereich werden aufgrund der hohen auftretenden Abschussreaktionskräfte oftmals hydraulische Abstützvorrichtungen verwendet, welche starre Stützen aufweisen, die über einen Hydraulikzylinder zwischen einer Transportstellung und einer Abstützstellung hin- und her geschwenkt werden. Die Waffenplattform bzw. das Fahrzeug wird über die schwenkbaren Stützen vor der Schussabgabe aufgebockt. Über die starren Stützen können die beim Abschussvorgang entstehenden dynamischen Kräfte aufgenommen und in den Untergrund eingeleitet werden.

Bei den genannten hydraulischen Abstützvorrichtungen ist es erforderlich, dass sich die hydraulische Teleskopstütze bzw. der die starre Stütze haltende Hydraulikzylinder ebenfalls starr verhält, so dass Auslenkungen der Waffenplattform bei der Schussabgabe vermieden werden, was bei den kurzeitig auftretenden, hohen Abschussreaktionskräften einen entsprechend hohen Druck des Hydraulikfluids in der Teleskopstütze bzw. in dem Hydraulikzylinder und eine groß dimensionierte Hydraulikanlage mit einer entsprechenden Energieversorgung erfordert. Das resultierende hohe Gewicht für die Abstützanlage ist insbesondere für mobile Waffenplattformen von Nachteil.

Weiterhin sind aus der DE 66 825 C sowie auch aus der DE 79 826 C lafettierte Waffen bekannt, die über ein Rad und über einen Erddorn gegenüber dem Untergrund abgestützt sind. Die Lafetten weisen jeweils eine Vorrichtung zur Aufnahme von Abschussreaktionskräften auf, die die bei einem Abschuss freiwerdende Energie speichern können. Nach der Schussabgabe kann die Waffe dann mithilfe dieser Energie wieder zurückgestellt werden.

Die Erfindung stellt sich die **Aufgabe**, eine Bewegung der Abstützvorrichtung auch ohne vorherige Schussabgabe zu ermöglichen.

Diese Aufgabe wird mit einer Waffenplattform **gelöst**, die die im Patentanspruch 1 definierten Merkmale aufweist.

Aufgrund des mit der Abstützvorrichtung hydraulisch gekoppelten Energiespeichers ist ein starres Verhalten der hydraulischen Abstützvorrichtung beim Auftreten der Abschussreaktionskräfte entbehrlich. Vielmehr kann die hydraulische Abstützvorrichtung aufgrund der Abschussreaktionskräfte nachgeben, wobei sich der hydraulische Druck in der Abstützvorrichtung erhöht. Die infolge der Druckerhöhung entstehende hydraulische Energie kann in dem Energiespeicher kurzzeitig gespeichert werden und dann zur Rückstellung der hydraulischen Abstützvorrichtung in Ihre Ausgangslange verwendet werden. Die hydraulische Abstützvorrichtung und der Energiespeicher verhalten sich zusammen nach Art einer hydraulischen Feder. Insofern kann die Rückstellung der Waffenplattform anhand der in der hydraulischen Abstützvorrichtung aufgenommenen Abschussreaktionsenergie erfolgen. Es ist daher nicht erforderlich, ein starres Verhalten der hydraulischen Abstützvorrichtung zu erzwingen, indem zusätzliche hydraulische Energie durch eine hydraulische Pumpe bereitgestellt wird. Folglich verringert sich der Energiebedarf zum Abstützen der Waffenplattform.

Gemäß einer vorteilhaften Ausgestaltung ist die hydraulische Abstützvorrichtung mit dem Energiespeicher strömungsverbunden, so dass ein Fluidstrom von der hydraulischen Abstützvorrichtung zu dem Energiespeicher und umgekehrt von dem Energiespeicher zu der hydraulischen Abstützvorrichtung gefördert werden kann. Über den Fluidstrom kann hydraulische Energie in den Energiespeicher eingeleitet werden und zur Rückstellung des Unterbaus aus dem Energiespeicher zu der Abstützvorrichtung zugeführt werden.

Vorteilhaft ist es ferner, wenn die Abstützvorrichtung mindestens ein mit dem Energiespeicher verbundenes Hydraulikelement zur Aufnahme der Abschussreaktionskräfte aufweist. Über das Hydraulikelement kann die durch die Abschussreaktionskräfte hervorgerufene Bewegung des Unterbaus zudem gedämpft werden. Das Hydraulikelement kann die Abschussreaktionskräfte aufnehmen und an den Energiespeicher weiterleiten. Die von dem Hydraulikelement aufgenommene hydraulische Energie kann dem hydraulischen Energiespeicher zur Zwischenspeicherung zugeführt werden.

Auch wenn nachfolgend auf mindestens ein Hydraulikelement Bezug genommen wird, weist die Abstützvorrichtung bevorzugt mehrere Hydraulikelemente auf, so dass eine Abstützung der Waffenplattform in mehreren Richtungen erfolgen kann. Die Hydraulikelemente können an der Waffenplattform verteilt angeordnet sein, insbesondere an mindestens zwei Seiten, mindestens drei Seiten oder an allen Seiten der Waffenplattform. Besonders bevorzugt erlaubt die Abstützvorrichtung ein Schießen in einem azimutalen 270°-Bereich, insbesondere 360°-Bereich.

Es hat es sich als vorteilhaft erwiesen, wenn die in dem Energiespeicher gespeicherte Energie dem Hydraulikelement zum Zurückstellen des Unterbaus der Abstützvorrichtung zuführbar ist. Zum Zurückstellen kann dem Hydraulikelement hydraulische Energie aus dem Energiespeicher zugeleitet werden. Bei der Verwendung von mehreren Hydraulikelementen können diese jeweils mit einem Energiespeicher strömungsverbunden sein. Es können alternativ mehrere Hydraulikelemente, bevorzugt alle Hydraulikelemente, mit einem gemeinsamen Energiespeicher gekoppelt sein.

Besonders vorteilhaft ist es, wenn das Hydraulikelement als Hydraulikzylinder ausgebildet ist. Über Hydraulikzylinder können sowohl Abschussreaktionskräfte aufgenommen als auch Rückstellkräfte abgegeben werden.

Gemäß einer bevorzugten Ausgestaltung der Erfindung weist die Abstützvorrichtung mehrere an dem Unterbau schwenkbeweglich angelenkte Stützen auf, welche über die Hydraulikelemente schwenkbar sind. Die Stützen können derart mit den Hydraulikelementen gekoppelt sein, dass sie nur verschwenkt und nicht andersartig bewegt werden können. Insofern können die Hydraulikelemente mehrere Funktionen erfüllen: Die Hydraulikelemente können die Stützen hin- und her schwenken, Abschussreaktionskräfte aufnehmen und dämpfen sowie die Waffenplattform in ihre Ausgangsstellung zurückstellen.

Die Stützen können zwischen einer Ruhestellung, in der sie mit dem Untergrund nicht in Kontakt sind, und einer Abstützstellung, in der sie mit dem Untergrund in Kontakt sind, hin- und her geschwenkt werden.

Bevorzugt ist jeder Stütze mindestens ein Hydraulikelement zugeordnet. Das Hydraulikelement kann zwischen dem Unterbau und der Stütze verlaufen.

Bevorzugt ist der Energiespeicher als Hydraulikspeicher ausgebildet. In dem Hydraulikspeicher kann ein Hydraulikfluid unter Druck gespeichert werden. Hierbei kann ein Federelement verwendet werden. Der Hydraulikspeicher kann als Membranspeicher, Blasenspeicher, Kolbenspeicher, Metallbalgspeicher oder Federspeicher ausgebildet sein. Zur Erhöhung der Speicherkapazität kann der Energiespeicher als Speicherbatterie ausgebildet sein, die aus mehreren parallel geschalteten Energiespeichereinheiten besteht.

Erfindungsgemäß ist vorgesehen, dass die Waffenplattform einen Initialenergieerzeuger zur Bereitstellung eines Grundenergiegehalts des Energiespeichers aufweist. Der Initialenergieerzeuger kann als Hydraulikpumpe ausgebildet sein. Die Pumpe kann mit einem Tank verbunden sein, aus welchem die Pumpe Hydraulikfluid ansaugen kann. Das Hydraulikfluid kann mittels der Pumpe unter Druck in den Energiespeicher gefördert werden. Über den Initialenergieerzeuger kann die Schwenkbewegung der Stützen angetrieben werden.

Bei einem militärischen Fahrzeug der eingangs genannten Art, trägt es zur **Lösung** der Aufgabe bei, wenn eine vorstehend beschriebene Waffenplattform vorgesehen wird.

Bei einem Verfahren der eingangs genannten Art wird die Aufgabe durch ein Verfahren mit den Merkmalen des Anspruchs 8 g e l ö s t .

Bei dem militärischen Fahrzeug und dem Verfahren ergeben sich dieselben Vorteile wie sie bereits im Zusammenhang mit der Waffenplattform beschrieben wurden.

Eine vorteilhafte Ausgestaltung des Verfahrens sieht vor, dass die gespeicherte Energie zur Rückstellung des Unterbaus in seine Ausgangslage der Abstützvorrichtung, insbesondere einem Hydraulikelement der Abstützvorrichtung, zugeführt wird. Die gespeicherte hydraulische Energie kann dem Energiespeicher entnommen und der Abstützvorrichtung insbesondere als Fluidstrom zugeführt werden.

Bei dem militärischen Fahrzeug und dem Verfahren können die im Zusammenhang mit der Waffenplattform beschriebenen vorteilhaften Ausgestaltungen einzeln oder in Kombination Anwendung finden.

Weitere Einzelheiten und Vorteile sollen im Folgenden anhand eines in den Zeichnungen dargestellten Ausführungsbeispiels erläutert werden. Hierin zeigt:
- Fig. 1: eine perspektivische Darstellung eines militärischen Fahrzeug mit einer Waffenplattform und

- Fig. 2: eine schematische Darstellung der hydraulischen Abstützvorrichtung der Waffenplattform.

In der Fig. 1 ist ein militärisches Fahrzeug 1 dargestellt, welches nach Art eines Lastkraftwagens ausgebildet ist. Das Fahrzeug weist neben einer Fahrerkabine 2, welche gepanzert ausgebildet sein kann, eine mobile Waffenplattform 3 auf. Die Waffenplattform 3 kann als auswechselbare Plattform ausgebildet sein, die lösbar mit dem Fahrzeug 1 verbunden ist. Eine solche lösbar angeordnete Waffenplattform 3 bringt den Vorteil mit sich, dass das Fahrzeug 1 missionspezifisch mit einer geeigneten Waffenplattform 3 ausgerüstet werden kann. Zudem ist es möglich, die Waffenplattform 3 mit dem Fahrzeug 1 an einen Einsatzort, beispielsweise ein Feldlager, zu verbringen und dort abzuladen, um die Waffenplattform 3 unabhängig von dem Fahrzeug 1 zu betreiben.

Die in Fig. 1 gezeigte Waffenplattform 3 weist eine Waffe 4 auf, die als Artilleriegeschütz ausgebildet ist. Die Waffe 4 weist ein Waffenrohr 6 auf, welches in Elevation richtbar in einem Turm 5 der Waffe 4 gelagert ist. Der Turm 5 ist um 360° drehbar auf einem Unterbau 7 der Waffenplattform aufgenommen. Über die Drehung des Turms 5 kann das Waffenrohr 6 in Azimut gerichtet werden.

Bei der Schussabgabe mit dem Artilleriegeschütz entstehen erhebliche Abschussreaktionskräfte. Die Abschussreaktionskräfte des Artilleriegeschützes wirken nach Art von Rückstoßkräften in einer Richtung F, die entgegen der Schussrichtung G ausgerichtet ist. Über den Turm 5 werden die Abschussreaktionskräfte in den Unterbau 7 der Waffenplattform 3 eingeleitet. Um die Abschussreaktionskräfte von dem Unterbau 7 in den Untergrund U einleiten zu können, ist an der Waffenplattform 3 eine hydraulische Abstützvorrichtung 8 vorgesehen. Die hydraulische Abstützvorrichtung 8 weist mehrere an dem Unterbau 7 angreifende Stützen 9 auf. Bei dem in Fig. 1 gezeigten Fahrzeug 1 ist jeweils eine Stütze 9 im Heckbereich des Unterbaus 7 und jeweils eine Stütze 9 an der in Fahrtrichtung gesehenen rechten und linken Seite des Unterbaus 7 vorgesehen.

Wie der Darstellung in Fig. 1 ferner entnommen werden kann, ist an den Stützen 9 jeweils mindestens ein Hydraulikelement 10 angeordnet, welches als Hydraulikzylinder ausgebildet ist. Über die Hydraulikelemente 10 können durch die Abschussreaktionskräfte hervorgerufene Bewegungen des Unterbaus 7 gedämpft werden. Die als Hydraulikzylinder ausgebildeten Hydraulikelemente 10 können dabei die Abschussreaktionskräfte aufnehmen und in hydraulische Energie wandeln.

Bei herkömmlichen hydraulischen Abstützvorrichtungen ist es erforderlich, den hydraulischen Druck in dem Hydraulikzylinder 10 derart einzustellen, dass er sich beim Auftreten der Abschussreaktionskräfte starr verhält, was mit einem hohen Energiebedarf für die den Hydraulikzylinder speisende Hydraulikpumpe einhergeht. Zur Reduktion der erforderlichen Energiemenge sind bei der erfindungsgemäßen Waffenplattform 3 besondere Maßnahmen getroffen. So ist ein mit der Abstützvorrichtung 8 hydraulisch gekoppelter Energiespeicher 12 zur Speicherung der von der Abstützvorrichtung 8 aufgenommenen Energie vorgesehen. Der sich aufgrund des Nachgebens der Hydraulikelemente 10 erhöhende Druck in der Abstützvorrichtung 8 kann über eine Fluidverbindung in den Energiespeicher 12 weitergeleitet und dort kurzzeitig zwischengespeichert werden. Die gespeicherte Energie kann zur Rückstellung des Unterbaus 7 in seine Ausgangslage genutzt werden. Insofern kann die Waffenplattform 3 mittels der aus den Abschussreaktionskräften gewonnenen hydraulischen Energie zurückgefedert werden. Es ist daher nicht erforderlich, durch die Bereitstellung zusätzlicher Energie eine starres Verhalten der Hydraulikelemente 10 hervorzurufen. Der Energiebedarf zum Abstützen der Waffenplattform 3 verringert sich folglich.

Die Kopplung von hydraulischer Abstützvorrichtung 8 und Energiespeicher 12 soll nachfolgend anhand der schematischen Darstellung in Fig. 2 näher erläutert werden.

Die als Hydraulikzylinder ausgebildeten Hydraulikelemente 10 der hydraulischen Abstützvorrichtung 8 sind über Hydraulikleitungen mit dem Energiespeicher 12 strömungsverbunden. Über die Hydraulikleitungen kann somit ein Hydraulikfluid zwischen den Hydraulikelementen 10 und dem Energiespeicher in beide Richtungen ausgetauscht werden. Bei der Aufnahme von Abschussreaktionskräften durch die Hydraulikelemente 10 fließt ein Fluidstrom in Richtung des Energiespeichers 12.

Der Energiespeicher 12 ist als Hydraulikspeicher ausgebildet. Der hydraulische Druck innerhalb des Energiespeichers 12 erhöht sich infolge der Einleitung des Hydraulikfluids. Der Hydraulikspeicher kann wahlweise als Membranspeicher, Blasenspeicher, Kolbenspeicher, Metallbalgspeicher oder Federspeicher ausgebildet sein. Zur Vergrößerung der Speicherkapazität ist es ferner möglich, den Energiespeicher 12 als Speicherbatterie auszubilden, die aus mehreren parallel geschalteten Energiespeichereinheiten besteht.

Zwischen den Hydraulikelementen 10 und dem Energiespeicher 12 ist ein Ventil 11 angeordnet, welches als Drosselventil ausgebildet ist. Das Ventil 11 ist elektronisch steuerbar. Über das Drosselventil 11 kann der Fluidstrom zwischen den Hydraulikelementen 10 und dem Energiespeicher 12 mengenmäßig eingestellt werden. Somit kann über das Ventil 11 das Dämpfungsverhalten der Hydraulikelemente 11 beeinflusst werden.

Das Hydraulikfluid ist zur Rückstellung des Unterbaus 7 in seine Ausgangslage aus dem Energiespeicher den Hydraulikelementen 10 zuführbar.

Über die Hydraulikelemente 10 können die Stützen 9 von einer nach oben geschwenkten Ruhestellung in die in der Fig. 1 gezeigte Abstützstellung geschwenkt werden, in welcher die Stützen 9 auf dem Untergrund U aufliegen. Die Stützen 9 sind über die Hydraulikelemente 10 jeweils nur um eine Schwenkachse S schwenkbar und können nicht ausgefahren oder anderweitig bewegt werden.

Um die Stützen 9 aus der Ruhestellung in die Abstützstellung verbringen zu können, ist eine hydraulische Grundenergiemenge erforderlich, die in dem Energiespeicher 12 vorgehalten werden muss. Zur Bereitstellung eines solchen Grundenergiegehalts ist der Energiespeicher 12 mit einem Initialenergieerzeuger 14 strömungsverbunden. Der Initialenergieerzeuger 14 ist als Hydraulikpumpe ausgebildet, welche aus einem mit Hydraulikflüssigkeit gefüllten Tank 15 gespeist wird. Der Initialenergieerzeuger 14 ist derart dimensioniert, dass mit dem von ihm erzeugten hydraulischen Druck, die Bewegung der Stützen 9 erfolgen kann und über die Stützen 9 das Gesamtfahrgewicht des militärischen Fahrzeugs 1 gehalten werden kann. Die Energieversorgung erfolgt über eine mitgeführte Energieversorgungseinheit oder über die Fahrzeugenergieversorgung.

Zwischen dem Energiespeicher 12 und dem Initialenergieerzeuger 14 ist ein Rückschlagventil 13 angeordnet, so dass Hydraulikflüssigkeit, insbesondere beim Schießen, nicht von dem Energiespeicher 12 in Richtung des Initialenergieerzeugers 14 gelangen kann. Der Initialenergieerzeuger 14 kann beim Schießen damit hydraulisch von der Abstützvorrichtung 8 abgekoppelt werden.

Nach dem erfindungsgemäßen Verfahren wird die durch die Abschussreaktionskräfte freigesetzte Energie durch die Hydraulikelemente 10 in hydraulische Energie gewandelt und aus dem Hydraulikelementen 10 über die Hydraulikleitungen in den hydraulisch mit den Hydraulikelementen 10 gekoppelten Energiespeicher 12 gefördert und dort zumindest kurzzeitig gespeichert. In einem weiteren Schritt wird die gespeicherte Energie dem Energiespeicher zur Rückfederung des Unterbaus 7 in seine Ausgangslage entnommen. Die Energie wird den Hydraulikelementen 10 der Abstützvorrichtung 8 zugeführt. Über das zwischen dem Energiespeicher 12 und dem Hydraulikelement 10 angeordnete Ventil 11 kann der Fluidstrom eingestellt werden und somit der zeitliche Verlauf der Rückstellkraft des Hydraulikelements 10 beeinflusst werden.

Das Fahrzeug 1 kann ein bekanntes Feder-/Dämpfersystem zur Federung / Dämpfung während der Fahrt aufweisen. Die Räder des Fahrzeugs 1 können hierbei über eine Fahrzeugfederung angebunden sein. Beim Schießen können die Räder des Fahrzeugs 1 auf dem Boden bleiben. Der Federweg der hydraulischen Abstützung 8 ist kleiner als der mögliche Federweg der Fahrzeugfederung. Damit wird sichergestellt, dass das Fahrzeug 1 und die Fahrzeugfederung beim Schuss nicht unzulässig belastet werden.

Die vorstehend beschriebene Waffenplattform 3 weist einen Unterbau 7 auf, auf dem eine Waffe 4 anordbar ist, wobei der Unterbau 7 über eine hydraulische Abstützvorrichtung 8 zur Aufnahme von Abschussreaktionskräften gegenüber dem Untergrund U abstützbar ist. Zur Speicherung der von der Abstützvorrichtung 8 aufgenommenen Energie ist die Abstützvorrichtung 8 mit einem Energiespeicher 12 hydraulisch gekoppelt.

### Bezugszeichen:

- 1: Militärisches Fahrzeug
- 2: Fahrerkabine
- 3: Waffenplattform
- 4: Waffe
- 5: Turm
- 6: Waffenrohr
- 7: Unterbau
- 8: hydraulische Abstützvorrichtung
- 9: Stütze
- 10: Hydraulikelement, Hydraulikzylinder
- 11: Ventil
- 12: Energiespeicher, Hydraulikspeicher
- 13: Rückschlagventil
- 14: Initialenergieerzeuger, Hydraulikpumpe
- 15: Tank

- F, G: Richtungen
- S: Schwenkachse
- U: Untergrund

## Patentansprüche

1. Waffenplattform mit einem Unterbau (7), auf dem eine Waffe (4) anordbar ist, wobei der Unterbau (7) über eine hydraulische Abstützvorrichtung (8) zur Aufnahme von Abschussreaktionskräften gegenüber dem Untergrund (U) abstützbar ist, mit einem mit der Abstützvorrichtung (8) hydraulisch gekoppelten Energiespeicher (12) zur Speicherung der von der Abstützvorrichtung (8) aufgenommenen Energie,
**gekennzeichnet durch**
einen Initialenergieerzeuger (14) zur Bereitstellung eines Grundenergiegehalts des Energiespeichers (12).

2. Waffenplattform nach Anspruch 1, **dadurch gekennzeichnet, dass** die Abstützvorrichtung (8) mit dem Energiespeicher (12) strömungsverbunden ist.

3. Waffenplattform nach Anspruch 1 oder 2, **dadurch gekennzeichnet, dass** die Abstützvorrichtung (8) mindestens ein mit dem Energiespeicher (12) verbundenes Hydraulikelement (10) zur Aufnahme der Abschussreaktionskräfte aufweist.

4. Waffenplattform nach Anspruch 3, **dadurch gekennzeichnet, dass** die in dem Energiespeicher (12) gespeicherte Energie dem Hydraulikelement (10) zum Zurückstellen des Unterbaus (7) zuführbar ist.

5. Waffenplattform nach einem der Ansprüche 3 oder 4, **dadurch gekennzeichnet, dass** die Abstützvorrichtung (8) mehrere an dem Unterbau (7) schwenkbeweglich angelenkte Stützen (9) aufweist, welche über jeweils mindestens ein Hydraulikelement (10) schwenkbar sind.

6. Waffenplattform nach einem der vorhergehenden Ansprüche, **dadurch gekennzeichnet, dass** der Energiespeicher (12) als Hydraulikspeicher ausgebildet ist.

7. Militärisches Fahrzeug mit einer Waffenplattform (3) nach einem der vorhergehenden Ansprüche.

8. Verfahren zum Betrieb einer Waffenplattform (3) mit einem Unterbau (7), auf dem eine Waffe (4) anordbar ist, wobei der Unterbau (4) über eine hydraulische Abstützvorrichtung (8) zur Aufnahme von Abschussreaktionskräften gegenüber dem Untergrund (U) abstützbar ist, wobei die durch die Abschussreaktionskräfte freigesetzte Energie in einem mit der Abstützvorrichtung (8) hydraulisch gekoppelten Energiespeicher (12) gespeichert wird,
**dadurch gekennzeichnet,**
**dass** ein Initialenergieerzeuger (14) einen Grundenergiegehalt des Energiespeichers (12) bereitstellt.

9. Verfahren nach Anspruch 8, **dadurch gekennzeichnet, dass** die gespeicherte Energie zur Rückstellung des Unterbaus (7) in seine Ausgangslage der Abstützvorrichtung (8), insbesondere einem Hydraulikelement (10) der Abstützvorrichtung (8), zugeführt wird.

## Claims

1. A weapons platform comprising an undercarriage (7) on which a weapon (4) can be arranged, wherein the undercarriage (7) can be supported with respect to the ground (U) by means of a hydraulic supporting device (8) for absorbing firing reaction forces,
an energy accumulator (12) hydraulically coupled to the supporting device (8) and intended for accumulating the energy absorbed by the supporting device (8)
**characterized by**
an initial energy generator (14) for providing a basic energy content of the energy accumulator (12).

2. The weapons platform as claimed in claim 1, **characterized in that** the supporting device (8) is flow-connected to the energy accumulator (12).

3. The weapons platform as claimed in claim 1 or 2, **characterized in that** the supporting device (8) comprises at least one hydraulic element (10) connected to the energy accumulator (12) and intended for absorbing the firing reaction forces.

4. The weapons platform as claimed in claim 3, **characterized in that** the energy accumulated in the energy accumulator (12) can be supplied to the hydraulic element (10) in order to reset the undercarriage (7).

5. The weapons platform as claimed in claim 3 or 4, **characterized in that** the supporting device (8) comprises a plurality of supports (9) which are articulated on the undercarriage (7) in a pivotably movable manner and wherein each support (9) can be pivoted by at least one hydraulic element (10).

6. The weapons platform as claimed in one of the preceding claims, **characterized in that** the energy accumulator (12) is formed as a hydraulic accumulator.

7. A military vehicle comprising a weapons platform (3) as claimed in one of the preceding claims.

8. A method for operating a weapons platform (3) comprising an undercarriage (7) on which a weapon (4) can be arranged, wherein the undercarriage (7) can be supported with respect to the ground (U) by means of a hydraulic supporting device (8) for absorbing firing reaction forces, wherein the energy released by the firing reaction forces is accumulated in an energy accumulator (12) hydraulically coupled to the supporting device (8),
**characterized in that**
an initial energy generator (14) provides a basic energy content of the energy accumulator (12).

9. The method as claimed in claim 8, **characterized in that**, in order to return the undercarriage (7) to its initial position, the accumulated energy is supplied to the supporting device (8), in particular to a hydraulic element (10) of the supporting device (8).

## Revendications

1. Plate-forme d'arme comprenant une infrastructure (7) sur laquelle peut être disposée une arme (4), l'infrastructure (7) pouvant prendre appui par rapport au sol (U) par le biais d'un dispositif d'appui (8) hydraulique en vue d'absorber des forces de réaction de tir, comprenant un accumulateur d'énergie (12) couplé hydrauliquement au dispositif d'appui (8) et destiné à accumuler l'énergie absorbée par le dispositif d'appui (8),
**caractérisée par**
un générateur d'énergie initiale (14) destiné à fournir une teneur en énergie de base de l'accumulateur d'énergie (12).

2. Plate-forme d'arme selon la revendication 1, **caractérisée en ce que** le dispositif d'appui (8) est relié fluidiquement à l'accumulateur d'énergie (12).

3. Plate-forme d'arme selon la revendication 1 ou 2, **caractérisée en ce que** le dispositif d'appui (8) possède au moins un élément hydraulique (10) relié à l'accumulateur d'énergie (12) et destiné à absorber les forces de réaction de tir.

4. Plate-forme d'arme selon la revendication 3, **caractérisée en ce que** l'énergie accumulée dans l'accumulateur d'énergie (12) peut être acheminée à l'élément hydraulique (10) pour effectuer le rappel de l'infrastructure (7).

5. Plate-forme d'arme selon l'une des revendications 3 ou 4, **caractérisée en ce que** le dispositif d'appui (8) possède plusieurs stabilisateurs (9) montés de manière articulée à l'infrastructure (7) avec mobilité de pivotement, lesquels peuvent être amenés à pivoter respectivement par le biais d'au moins un élément hydraulique (10).

6. Plate-forme d'arme selon l'une des revendications précédentes, **caractérisée en ce que** l'accumulateur d'énergie (12) est réalisé sous la forme d'un accumulateur hydraulique.

7. Véhicule militaire comprenant une plate-forme d'arme (3) selon l'une des revendications précédentes.

8. Procédé pour faire fonctionner une plate-forme d'arme (3) comprenant une infrastructure (7) sur laquelle peut être disposée une arme (4), l'infrastructure (4) pouvant prendre appui par rapport au sol (U) par le biais d'un dispositif d'appui (8) hydraulique en vue d'absorber des forces de réaction de tir, l'énergie libérée par les forces de réaction de tir étant accumulée dans un accumulateur d'énergie (12) couplé hydrauliquement au dispositif d'appui (8),
**caractérisé en ce que**
un générateur d'énergie initiale (14) fournit une teneur en énergie de base de l'accumulateur d'énergie (12).

9. Procédé selon la revendication 8, **caractérisé en ce que** l'énergie accumulée est acheminée au dispositif d'appui (8), notamment à un élément hydraulique (10) du dispositif d'appui (8), en vue d'effectuer le rappel de l'infrastructure (7).
